# EUROPÄISCHE PATENTSCHRIFT

(11) **EP 0 092 036 B1**
(45) Veröffentlichungstag und Bekanntmachung des Hinweises auf die Patenterteilung: **24.05.1989**
(21) Anmeldenummer: 83101537.5
(22) Anmeldetag: 18.02.1983
(51) Int. Cl.: H05B 3/60, F27D 11/04

(54) **Vorrichtung zum Erhitzen von elektrisch leitfähigen Schüttgütern**
Device for heating electrically conductive bulk materials
Dispositif pour chauffer des matières en vrac conductives électriques

(30) Priorität: 20.04.1982 DE 3214472
(43) Veröffentlichungstag der Anmeldung: 26.10.1983
(73) Patentinhaber: Eirich, Walter, D-6969 Hardheim (DE); Eirich, Hubert, D-6969 Hardheim (DE); Eirich, Paul, D-6969 Hardheim (DE)
(72) Erfinder: Goldschmidt, Erwin, D-6969 Hardheim (DE); Eirich, Paul, D-6969 Hardheim (DE); Eirich, Walter, D-6969 Hardheim (DE); Eirich, Hubert, D-6969 Hardheim (DE)
(74) Vertreter: Weber, Dieter, Dr.

(56) Entgegenhaltungen:
- AT-B- 83 159
- DE-C- 55 700
- DE-C- 1 571 443
- FR-A- 941 145
- US-A- 771 250
- US-A- 3 136 836
- US-A- 4 001 487

## Beschreibung

Die Erfindung betrifft eine Vorrichtung zum direkten Erhitzen von elektrisch leitfähigen Schüttgütern in einem Ofenraum unter Ausnutzung des elektrischen Heizwiderstandes des Schüttgutes, mit einem Einlauf, einem Auslauf und mit dazwischen angeordneten, den Ofenraum seitlich begrenzenden Paaren von einander gegenüberliegenden Seitenwänden und mit mindestens zwei sich auf unterschiedlichem Niveau des Ofenraumes übereinander befindlichen Anordnungen aus jeweils mindestens einem Paar von einander auf gleicher Höhe sich gegenüberliegenden, an jeweils einem Paar von Seitenwänden des Ofenraumes angebrachten Elektroden.

Es ist bekannt, kohlenstoffhaltige Rohstoffe bei der Herstellung von Elektrodenmassen für die Elektroden der elektrischen Schmelzöfen oder Elektrolytmasse bei der schmelzelektrolytischen Aluminiumerzeugung zu erwärmen. Insbesondere zur Herstellung von hochwertigen Briketts wird bekanntlich das Ausgangsmaterial, wie Koks, Ruß, Kohle, innig vermischt, sodann mit einem thermoplastischen Bindemittel, insbesondere Pech, versehen und anschließend gepreßt. Dabei ist es zur hinreichenden Füllung der Preßformen zweckmäßig, das Schüttgut zuvor anzuwärmen, und hierfür werden widerstandsbeheizte Vorrichtungen der vorstehend genannten Art benutzt.

Es sind ferner elektrische Öfen bekannt, bei denen der Strom horizontal durch Kohlenstoffmaterialien hindurchgeht und mittels über Rollen abgehängter Elektroden zugeführt wird, die mit fortschreitender Füllung des Ofens nach oben herausgezogen werden. Man versuchte hiermit, den gesamten Ofeninhalt möglichst gleichmäßig aufzuheizen, hat aber mit dem zuletzt erwähnten Aufbau einen erheblichen mechanischen Aufwand mit umständlichen Vorkehrungen für die Stromzuführung vorgesehen. Die Wärme war dennoch nicht zufriedenstellend verteilt, weil eine Ruheperiode nach dem Befüllen von etwa 12 Stunden für notwendig erachtet wurde.

Bekannt ist auch ein kontinuierlicher Ofen mit ringförmigen Elektroden, bei welchem der Strom durch eine einzige Strombahn durch den Koks hindurchgeleitet wird. Zwar kann hierdurch ein kleinerer Ofenquerschnitt gewählt werden, die Füllung verringert sich hierbei jedoch unter übermäßiger Vergrößerung der Bauhöhe, und der kontinuierliche Betrieb hat sich in der Praxis auch insofern nicht durchgesetzt, weil die meisten Aufbereitungsmaschinen nicht kontinuierlich sondern im Chargenbetrieb arbeiten. Zwischengeschaltete Puffer sind aber außerordentlich umständlich und aufwendig.

Gemäs der DE-PS 1 571 443 hat man daher zur Vergleichmäßigung der Erwärmung einen widerstandsbeheizten Ofen vorgesehen, bei dessen Konstruktion das Quermaß der Strombahn mit zunehmendem Abstand von der Elektrode abnimmt, um hierdurch die Stromdichte über dem ganzen Ofenquerschnitt zu vergleichmäßigen. Mit Nachteil ergibt sich hier aber eine kompHzierte Behälterform, die nicht nur sehr teuer herzustellen ist, sondern auch der Einsatz moderner, temperaturbeständiger und verschleißfester Werkstoffe erschwert, die nur in bestimmten Standardformaten geliefert werden, ohne wesentliche Veränderungen vorzusehen. Insbesondere ist eine nachträgliche Bearbeitung mit herkömmlicher Technik kaum möglich.

Die US-A-771 250 betrifft ebenso wie die vorliegende Erfindung eine Vorrichtung zum direkten Erhitzen von elektrisch leitfähigen Schüttgütern in einem Ofenrohr mit den eingangs genannten Merkmalen. Sämtliche Elektroden dieser Vorrichtung sind über miteinander verbundene Sekundärwicklungen von Tansformatoren galvanisch miteinander gekoppelt. Ebenso wie auch bei der Vorrichtung nach der bereits erwähnten DE-PS 1 571 443 wird auch bei der Vorrichtung nach der genannten US-Patentschrift versucht, durch eine besondere Anordnung und Gestaltung der Elektroden eine möglichst gleichmäßige Erwärmung des Materials im Ofen zu bewirken. Dabei haftet den bekannten Lösungsversuchen gemeinsam der Nachteil an, daß bei ungleichmäßig aufgehäuftem Schüttgut und insbesondere wegen der stärkeren Belastung der unteren Schichten im Vergleich zu den relativ lockeren oberen Schichten die Übergangswiderstände zwischen den Einzelteilen des Schüttgutes unterschiedlich sind, so daß hieraus eine ungleichmäßige Stromverteilung und dementsprechend auch eine ungleichmäßige Erwärmung des Schüttgutes resultiert. Auch durch eine kompliziertere Formgebung des Ofenraumes und der Elektroden läßt sich dieser Nachteil nicht vollständig vermeiden.

Der Erfindung liegt daher die Aufgabe zugrunde, eine Vorrichtung der eingangs bezeichneten Art so zu verbessern, daß das Schüttgut gleichmäßig erwärmt werden kann und dennoch die geometrische Form des Ofenraumes möglichst einfach ist, so daß der Einsatz handelsüblicher Werkstoffe ohne besondere Bearbeitungen möglich ist.

Diese Aufgabe wird erfindungsgemäß dadurch gelöst, daß die übereinander angeordneten Paare von Elektroden so geschaltet sind, daß das eine Elektrodenpaar von dem anderen Elektrodenpaar jeweils galvanisch getrennt ist.

Auf diese Weise hat man mehrere, galvanisch voneinander getrennte Stromkreise zur Verfügung, welche eine gleichmäßige Einleitung und Verteilung des Stromes in dem zu erwärmenden Schüttgut ermöglichen. Das jeweilige Elektrodenpaar kann unter gleichem oder verschiedenem elektrischem Potential stehen, so daß die eine Strombahn des einen Elektrodenpaares schwerlich einen Einfluß auf die des anderen Elektrodenpaares hat. Das gleiche gilt auch bei der Verwendung einer Vielzahl von Elektrodenpaaren. Aber nicht nur eine gleichmäßige Erwärmung des Schüttgutes wird auf diese Weise erzielt, sondern auch die Stromdurchbrüche und die damit verbundene Bildung von Kanälen mit erhöhter Materialtemperatur wird in vorteilhafter Weise verhindert. Die Maßnahmen der Erfindung berücksichtigen die Tatsache, daß der durch das Schüttgut geleitete Strom stets die Tendenz hat, jeweils den Weg des geringsten Widerstandes zu gehen, wie auch in Veröffentlichungen bereits erkannt und geäußert ist. Das Überhitzen des Schüttgutes an einigen Stellen, nämlich in der Nähe von Stromfäden geringeren Widerstandes bei unzureichender Erwärmung danebenliegender Materialbereiche kann durch die Vergleichmäßigung mit den erfindungsgemäßen Maßnahmen wesentlich besser vermieden werden als bei der komplizierten Ofenkonstruktion des bekannten, widerstandsbeheizten Ofens. Dort müßten die den Ofenraum bildenden Seitenwände so angeordnet werden, daß mit zunehmendem Abstand von der Elektrode das Quermaß der Strombahn verkleinert würde. Nur hierdurch wird die Wahrscheinlichkeit einer gleichmäßigen Stromdichte über den ganzen Ofenquerschnitt verbessert. Es ist aber ersichtlich einfacher, durch die Anordnung von Elektroden an den Stirnwänden des Ofenraumes die Stromdichte zu beinflussen, während man von den Seitenwänden und den die Elektroden halternden Stirnwänden in der Gestaltung und geometrischen Form unabhängig bleibt.

Bei zweckmäßiger weiterer Ausgestaltung der Erfindung sind die Elektroden an den am weitesten voneinander entfernten, vorzugsweise ebenen Stirnwänden des im Querschnitt länglichen Ofenraumes angebracht. Dadurch kann der Ofenraum nicht nur in einfachsten geometrischen Formen sondern auch unter Bildung langer Strombahnen ausgeführt werden. Dennoch ist der Einbau des Ofens in eine Gesamtanlage und die Verwendung von handelsüblichen Werkstoffen günstig und mit niedrigen Kosten möglich.

Die Elektroden können aus Graphit, Metall oder anderen geeigneten Stoffen bestehen und sind erfindungsgemäß zweckmäßig an einer Stirnwand getrennt über- und/oder nebeneinander angebracht, wobei der Auslauf vorzugsweise zwei Entleerungsöffnungen mit Auslaufkegeln aufweist, die einander etwa unter der Mitte des Ofenraumes berühren. Im Allgemeinen ist die Vorrichtung gemäß der Erfindung in der Praxis so aufgebaut, daß die Stirn- und Seitenwände etwa vertikal hochgehen, so daß der Einlauf oben und der Auslauf unten angeordnet sind. In diesem Falle wird Schüttgut nach dem Befüllen des Ofenraumes zumeist einen Schüttkegel bilden, so daß bei ebener Auslauffläche in der Mitte des Ofenraumes zwischen den einander gegenüberliegenden Elektrodenpaaren eine größere Querschnittsfläche vorhanden wäre. Ordnet man nach den vorstehend erwähnten Maßnahmen der Erfindung zwei Entleerungsöffnungen mit Auslaufkegeln in der beschriebenen Weise nebeneinander an, dann wird die durch den erwähnten Einschüttkegel bedingte Querschnittsvergrößerung in der Ofenfüllung in der Mitte des Ofenraumes kompensiert, und in vorteilhafter Weise bleibt die Stromdichte im gesamten Behälter für die von der einen zur gegenüberliegenden Elektrode fließende Strombahn wiederum gleich.

Die Elektroden befinden sich gemäß der Erfindung also beispielsweise übereinander angeordnet an einer und entsprechend auch an der gegenüberliegenden Stirnwand. Um zu vermeiden, daß auch in schwierigen Fällen der Strom statt direkt in das Heizgut zu fließen erst durch andere benachbarte Elektroden fließt, ist es erfindungsgemäß zweckmäßig, wenn die Elektroden jalousieförmig über- und/oder nebeneinander angeordnete Platten sind. Zweckmäßigerweise besteht jede Elektrode aus einer gegebenenfalls in horizontaler Richtung länglichen Platte, und die nächste Elektrode ist in schuppenförmigem Aufbau oder wie in Gestalt der einzelnen Blätter einer Jalousie darüber bzw. die nächste darunter angeordnet, wodurch der eigentliche Abstand von einer Elektrode zu der danebenliegenden Elektrode mit Vorteil vergrößert wird. Damit wird aber der vorstehend erläuterte Querfluß des Stromes durch mehrere Elektrodenplatten verhindert. Auf diese Weise wird also der von einer Elektrode zur jeweils anderen fließende Strom in die verschiedenen Strombahnen gezwungen, wenngleich beispielsweise im unteren Teil des Ofenraumes die Dichte des Schüttgutes größer ist und damit auch eine bessere Wärmeleitfähigkeit des Schüttgutes im unteren Bereich vorliegt. Die jalousieförmige Anordnung der Elektrodenplatten erlaubt die volle Ausnutzung der zur Verfügung stehenden Wandfläche für die Elektroden und zwingt den Strom entlang getrennter Strombahnen zwischen den jeweiligen Elektrodenpaaren.

Um die Gleichmäßigkeit des Stromflusses auch bei ungünstigen Verhältnissen, z.B. durch unterschiedliche Befüllung des Behälters, unterschiedliche Dichte des Schüttgutes, Kornverteilung desselben usw., sicherzustellen, ist es erfindungsgemäß besonders vorteilhaft, wenn mindestens eine Elektrode mit einer in den Ofenraum ragenden Stromleitschiene versehen ist. Diese ragt vorzugsweise quer aus der Platte und damit an der Stirnwand heraus in das Schüttgut hinein. Besonders bevorzugt ist die Anordnung derartiger Stromleitschienen im oberen Bereich des Schüttgutes geringerer Dichte, lockerer Aufschüttung und insbesondere bei Vorhandensein eines ausgeprägten Schüttkegels. Den Stromfluß kann man nämlich durch diese Stromleitschienen in der gewünschten Richtung zwingen und für jeden Einzelfall individuell in gewünschter Weise verteilen. Dabei spielen selbstverständlich Länge, Richtung und Größe der Stromleitschiene eine wesentliche Rolle, wie noch erläutert wird.

Deshalb ist es vorteilhaft, wenn bei weiterer Ausgestaltung der Erfindung die Länge und/oder die Stellung der von den Elektrodenplatten herausstehenden Stromleitschienen verstellbar ist. Günstig ist es auch, wenn man den Winkel, unter welchem die Stromleitschienen von den Elektrodenplatten abstehen, verstellen kann. Beispielsweise hängt die Verstellung des Winkels und auch der Länge der Stromleitschiene von dem jeweiligen Schüttgut ab. Vor Inbetriebnahme einer erfindungsgemäßen Vorrichtung kann mit Temperaturmessungen im Schüttgut die optimale Stromverteilung bzw. Führung der Strombahnen durch entsprechende Einstellung der Stromleitschienen eingestellt werden.

Durch die Anordnung und Verstellung von Richtung und Länge dieser Stromleitschienen ist es erfindungsgemäß in sehr einfacher Weise möglich, den Stromfluß im Ofenraum nach oben in den Einschüttkegel und auch in die Schichten des Schüttgutes mit geringerer Dichte hineinzuführen. Die Anbringung und Ausführung dieser Stromleitschienen ist damit so gestaltet, daß ein Verstellen nach individuellen Bedürfnissen bei der Inbetriebnahme durchgeführt werden kann.

Die Anordnung der Stromleitschienen, gegebenenfalls in Verbindung mit der jalousieförmigen Anordnung der Elektrodenplatten, ermöglicht weiterhin die einfache geometrische Gestaltung des Behälters bzw. der den Ofenraum bildenden Wände. Auf diese Weise ist eine leichte Anpassung an häufig schwierige Einbauverhältnisse möglich. Weiterhin sind verschiedene Größen der Vorrichtung mit der gleichen Grundform durch mehr oder weniger Stromführungssektionen möglich, die durch Anordnung mehrerer Elektroden in der Höhe übereinander eingerichtet werden können.

Bei dem oben erwähnten Einsatz von zwei Entleerungsöffnungen mit Auslaufkegeln kann man beispielsweise eine rechteckige oder quadratische Form an Stelle eines runden Kegels für die Auslaufpyramidenstümpfe vorsehen, so daß eine Auskleidung mit hochtemperaturbeständigen Platten, die auch gleichzeitig besonders verschleißfest sind, vorsehen, wobei insbesondere an die in der Technik derzeit schon übliche Aluminiumoxidkeramik gedacht ist. Dieses außerordentlich verschleißbeständige und temperaturunempfindliche Material wird nur in bestimmten Normformaten geliefert und kann durch die erfindungsgemäßen Maßnahmen bei jeder Art Vorrichtung eingesetzt werden, ohne daß eine nachträgliche Bearbeitung erforderlich ist.

Es versteht sich, daß die Stromstärke einstellbar und automatisch regelbar ist. Es ist daher zweckmäßig, wenn jeder Stromkreis ein Drehstrom-Thyristor-Regelgerät zur Regelung der Stromstärke und einen Trenntransformator aufweist für die galvanische Trennung und Spannungsreduzierung. Die Vorrichtung gemäß der Erfindung kann mit Gleichstrom, Wechselstrom oder Drehstrom betrieben werden. Bei der Verwendung von Gleichstrom ist in jedem Stromkreis zusätzlich noch ein Gleichrichter eingebaut, z.B. ein Drehstrom-Gleichrichter.

Zweckmäßig ist es gemäß der Erfindung ferner, wenn die in das Schüttgut im Ofenraum eingeleitete elektrische Energie für jedes Paar von Elektroden und/oder für alle Strombahnen insgesamt voreinstellbar ist. Der gewünschte Aufheizungsgrad kann damit in vorteilhafter Weise durch die Vorgabe der einzuleitenden Energie (in Kilowattstunden) vorgewählt werden. Es besteht die Möglichkeit einer getrennten Energievorgabe für jede einzelne Strombahn oder auch eines Gesamtenergiewertes für alle Strombahnen zusammen. Sobald die gewünschte Strommenge pro Bahn im einen Fall und/oder pro Vorrichtung insgesamt im anderen Fall, eingeleitet ist, wird die jeweilige Bahn bzw. die Stromzufuhr der Vorrichtung insgesamt abgeschaltet. Die Messung der eingeleiteten Energie erfolgt beispielsweise durch einen Drehstromzähler mit Kontakteinrichtung und Null-Rückstellung.

Es kann ferner zwckmäßig sein, wenn erfindungsgemäß in dem Ofenraum ein Rührwerk und/ oder am Einlauf der Vorrichtung ein Streuteller vorgesehen sind. Dann kann auch bei Vorhandensein verschiedener Körnungen oder unzureichender Homogenisierung des zu erwärmenden Schüttgutes die Einleitung und Verteilung des elektrischen Stromes begünstigt werden. Der Einsatz eines Streutellers über dem Einlauf schafft z. B. eine äußerst gleichmäßige Beschickung des Ofenraumes ohne Entstehung des oben beschriebenen Einschüttkegels, so daß damit auch die in diesem Zusammenhang stehenden Separierungen zwischen Grob- und Feinkörnern entfallen.

Wenn man bei weiterer Ausgestaltung der Erfindung vorsieht, daß die den Ofenraum bildenden Wände eben und auf Wiegeeinrichtungen aufgesetzt und gelagert sind, kann man die Vorrichtung gemäß der Erfindung direkt als Wiegebehälter benutzen. Bei kontinuierlichem Betrieb kann die Überwachung des Ofengewichtes zur Steuerung der Durchlaufmenge und/oder zur Steuerung der Stromzufuhr benutzt werden.

Weitere Vorteile, Merkmale und Anwendungsmöglichkeiten der vorliegenden Erfindung ergeben sich aus der folgenden Beschreibung bevorzugter Ausführungsbeispiele in Verbindung mit den Zeichnungen. Es zeigen:
Figur 1 die Vorrichtung zum Erhitzen im Querschnitt,
Figur 1a eine Draufsicht auf die Vorrichtung der Figur 1, die insofern eine Schnittansicht entlang der Linie A-B der Figur 1a darstellt,
Figur 1b eine andere Querschnittsansicht der Vorrichtung nach Figur 1, und zwar entlang der Linie C-D in Figur 1a,
Figur 2 schematisch eine ähnliche Bauform, bei welcher verstellbare Stromleitschienen mit unterschiedlicher Eintauchtiefe von der Seite gezeigt sind,
Figur 2a die Ansicht in die Vorrichtung der Figur 2 von oben,
Figur 3 wiederum schematisch die Vorrichtung ähnlicher Baugestalt, bei weicher am Auslauf Austragsgeräte und Regeleinrichtungen vorgesehen sind,
Figur 4 eine weitere andere Gestaltung des Ofenraumes unter schematischer Darstellung der Vorrichtung,
Figur 5 eine wiederum andere Modifikation der schematisch in ihren Umrissen dargestellten Vorrichtung,
Figur 6 eine weitere andere Ausgestaltung der Vorrichtung mit am Einlauf vorgesehenem Streuteller und mit Austragseinrichtungen und
Figur7 eine ähnlich aufgebaute Vorrichtung wie nach Figur 1, wobei jedoch die Lagerung der Vorrichtung auf einer Wiegeeinrichtung vorgesehen ist, mit Regeleinrichtungen.

In Figur 1 ist die Vorrichtung zur Erhitzung von elektrisch leitfähigem Schüttgut 1 gezeigt, wobei in Verbindung mit den Figuren 1a und 1b die Stirnwände 2, 3, die Seitenwände 4, 5, der Einlaß 6 und die Entleerungsöffnungen 7, 8 mit den Auslaufkegeln 9 gezeigt sind. Es versteht sich, daß die den mit 10 bezeichneten Ofenraum bildenden Wände 2-5 außen ein Stahlskelett mit Wärmeisolierung und zum Ofenraum 10 hin innen temperaturbeständige Isolierplatten aufweisen. Im Bereich der Auslaufkegel 9 erkennt man außerdem die Belegung mit keramischen Kacheln 11.

Aus den Figuren 1 und 1b erkennt man die Anordnung von fünf Paaren von Elektrodenplatten 12 bzw. 13, die mechanisch und elektrisch vollständig separat voneinander und jalousieförmig übereinander angeordnet sind. Die oberen drei Paare von Elektroden 12, 13 weisen außerdem in den Ofenraum 10 ragende Stromleitschienen 14 auf, die etwa senkrecht von den schräggeneigten Elektrodenplatten 12 bzw. 13 in das Schüttgut 1 hineinragen. Die Platten befinden sich in einem Winkel von 30 bis 45° zur Vertikalen, während die Stromleitschienen 14 etwa senkrecht aus den Platten herausstehen. Man erkennt, daß die oberen, in der Mitte 15 und damit dem Schüttgutkegel 16 zugewandte Stromleitschiene 14 länger als die jeweils darunter angeordnete Stromleitschiene ist. Die beiden in Figur 1 gezeigten untersten Elektroden 12, 13 weisen Stromleitschienen nicht auf. Bei dieser Ausführungsform ist dafür gesorgt, daß die oberen, mit den Stromleitschienen 14 versehenen Elektrodenplatten 12, 13 in einer durch drei teilbaren Anzahl vorgesehen sind, so daß hier vorzugsweise Drehstrombetrieb vorgesehen ist. Die elektrischen Anschlüsse 17 sind schematisch gezeigt und befinden sich an Halterungen 18 hinter den Elektrodenplatten 12, 13 und erlauben die Zuführung des Stromes bzw. den Anschluß an die jeweilige Spannung der in Figur 1 gezeigten elektrischen Leitungen RST mit jeweils vorgeschaltetem Wechselstromsteller 19 und Transformator 20.

Aus Figur 1b erkennt man deutlich, daß auf einer Elektrodenplatte 12 mehrere Stromleitschienen 14 im Abstand nebeneinander angeordnet sind und daß unten der Auslauf 7 mit einer Verschlußklappe 21 abgeschlossen ist, die über den hydraulischen oder pneumatischen Zylinder 22 geöffnet oder geschlossen wird.

In Figur 2 ist schematisch eine Vorrichtung der Gestalt nach Figur 1 dargestellt, und die Besonderheit - auch in Verbindung mit Figur 2a - besteht in der Verstellbarkeit der von den Elektrodenplatten herausstehenden Stromleitschienen 14. In Figur 2 sind übereinander drei Ebenen von nicht dargestellten Elektrodenplatten 12 bzw. 13 angedeutet, und es ragen hier etwa in der horizontalen Richtung die Stromleitschienen 14 in verschiedener Länge heraus. In der obersten Ebene A ragt die Stromleitschiene 14 am weitesten zur Mitte 15 hin, während in der untersten Ebene C der Abstand zwischen den zwei in das Schüttgut 1 hineinragenden Stromleitschienen 14 am größten ist. Folglich steht das nach außen herausstehende Ende in dieser Ebene C am weitesten nach rückwärts heraus. Mit gestrichelten Linien ist gezeigt, daß man in allen drei Ebenen A, B und C die Stromleitschienen 14 gleichweit zur Mitte 15 des Ofenraumes 10 hin ragen lassen kann, je nach der gewünschten Stellung.

In Figur 2a sind wiederum die Anschlußleitungen R, S und T gezeigt, die zu den einzelnen nicht gezeigten Elektroden und damit auch zu den Stromleitschienen 14 führen. Gemäß Figur 2a blickt man von oben in den Ofenraum 10 herein und sieht daher innerhalb der Wände 2-5 nur die oberen Stromleitschienen 14 mit dem dadurch vorgegebenen Abstand der Vorderenden derselben zueinander, der in dieser Ebene A, der obersten Ebene, gleich sein soll. Gestrichelt erkennt man die Ebene B und durch die außen gezeigten gestrichelten Linien jeweils die in der Ebene C hereingeführten Stromleitschienen 14. Entsprechend ragen nach rückwärts bzw. nach außerhalb des Ofenraumes 10 die Stromleitschienen gemäß Ebenen B und C heraus, wobei hier angenommen sei, daß in jeder Ebene A, B und C drei Stromleitschienen, für die Ebene A z. B. A1, A2 und A3, vorgesehen sind.

In Figur 3 ist wiederum eine Behälterform ähnlich wie bei Figur 1 und 2 gezeigt, und die Elektroden 12, 13 sind schematisch als Platten gezeigt.

Unter den Entleerungsöffnungen 7 und 8 sind bei diesem Ausführungsbeispiel Vibrationsrinnen 23 als Ausgragsgeräte vorgesehen, so daß nach dem Erwärmen das Schüttgut nach Verlassen der Entleerungsöffnungen 7, 8 gemäß Pfeilen 24 auf einen Förderer fällt. Hier kann durch die Fließbandwaage 26 die Menge des pro Zeiteinheit geförderten Schüttgutes abgetastet und über Leitung 27 einem Regler 28 zugeführt werden. Je nach gewählter Priorität (gewählte Temperatur oder Durchsatzmenge) können über den Regler 28 die Durchsatzmenge des von den Vibrationsrinnen 23 - bzw. allgemein den Austraggeräten - gemäß Pfeil 24 geförderten Schüttgutes oder die Heizleistung der Stromregler 42 geregelt werden. Bis zum Erreichen der Grenz- bzw. Maximalleistung kann die Heizleistung auch proportional zur Durchsatzmenge geregelt werden. Durch die elektrische Leitung 30 wird ein Regelsignal zu den Stromreglern 42 geführt; wie über Leitung 29 die Regelbefehle zu den Vibrationsrinnen 23 geleitet werden.

In Figur 4 ist eine andere Form des Ofenraumes 10 gezeigt, bei dem die Strommenge an die jeweilige in der betreffenden Ebene befindliche Materialmenge angepaßt werden kann. Die angegebenen Prozentzahlen von 10% von unten nach oben bis 40% stellen die Verteilung des Stromflusses z. B. von den rechten Elektroden 13 zu den linken Elektroden 12 dar. Diese Verteilung soll auch dem Volumen des dazwischen angeordneten Materials 1 in der jeweiligen Schicht bzw. Ebene entsprechen, wobei für jede Ebene eine besondere Strombahn in der vorstehend beschriebenen Weise vorgesehen ist.

Figur 5 zeigt eine weitere andere Ausführungsform eines Behälters, bei welchem am Rand die Elektrodenplatten 12 lediglich schematisch angedeutet sind. Diese zweikegelige oder Doppelpyramidenform des Ofenraumes 10 hier dient der Vermeidung von Totraum durch den Einschüttkegel, der hier im großen und ganzen abgebaut ist.

Eine vollständige Vermeidung eines Einschüttkegels gelingt mit der Ausführungsform nach Figur 6, bei welcher ein Streuteller 31 von einem Motor 32 angetrieben und mit dem Ofenraum 10 etwa im Bereich des Einlaufes 6 angeordnet ist, so daß das vom Förderer 33 nach links gemäß Pfeil 34 herunterfallende Schüttgut durch den Streuteller 31 Bahnen etwa entsprechend der Pfeile 35 durchläuft und dann die Füllung des Ofenraumes 10 ohne Schüttkegel bewirkt. Der Behälter nach Figur 6 weist ebenso wie der nach den Figuren 4 und 5 unten lediglich eine einzige Entleerungsöffnung auf, und das Schüttgut kann nach der Erwärmung etwa mit dem Abzugsband 36 gemäß Figur 6 abtransportiert werden.

Schließlich zeigt Figur 7 eine Behälterform ähnlich der Figur 1, wobei jedoch eine Auflage der Gesamtvorrichtung auf Druckmeßdosen 37 derart vorgesehen ist, daß ein solcher Ofen direkt als Waage verwendet werden kann.

Bei kontinuierlichem Betrieb kann die Überwachung des Ofengewichtes zur Steuerung der Durchlaufmenge und/oder zur Steuerung der Stromzufuhr benutzt werden. Man erkennt in Figur 7 die Druckmeßdosen 37, von denen die Signale zur Waage 38 gegeben werden können. Von dort gibt es über die Leitung a₁ ein Signal zur Veränderung der aufgegebenen Materialmenge, d.h. zur Steuerung der Durchlaufmenge. Zusätzlich oder alternativ kann über die Leitung b, ein Steuersignal auf den Elektrogenerator 39 gehen, der über die Leitungen 40 (Phasen RST) die Stromzufuhr steuert. Weiterhin kann durch die Leitung c₁ ein Steuersignal zur Austrageinrichtung 41 geführt werden, so daß hier die Austragsmenge steuerbar ist.

Die Vorrichtung kann ferner dadurch gekennzeichnet sein, daß eine kontinuierlich regelbare Austragseinrichtung vorgesehen ist, deren Leistung auf die voreinstellbare Heizleistung abstimmbar ist. Bei einer anderen Alternative kann die Vorrichtung dadurch gekennzeichnetsein, daß eine Regeleinrichtung für die Heizleistung, welche durch eine Heizeinrichtung aufgebracht wird, bzw. für die eingeleitete elektrische Energie auf die Einstellung der regelbaren Austragseinrichtung abstimmbar ist. Mit anderen Worten können bei der Vorrichtung gemäß der Erfindung eine kontinuierlich regelbare Austragseinrichtung und eine Regeleinrichtung für die eingeleitete elektrische Energie vorgesehen sein, wobei die Austrags- und die Regeleinrichtung gegenseitig aufeinander abstimmbar sind.

Je nach der Produktqualität und Aufgabenstellung kann es zweckmäßig sein, entweder die kontinuierlich regelbare Austragseinrihtung oder die Regeleinrichtung für die eingeleitete elektrische Energie vorzusehen. Wünscht man z.B. die Einhaltung einer sehr konstanten Temperatur, dann kann die Durchsatzleistung so gesteuert werden, daß das gesamte ausgetragene Material die gewünschte Temperatur besitzt.

## Patentansprüche

1. Vorrichtung zum direkten Erhitzen von elektrisch leitfähigen Schüttgütern in einem Ofenraum (10) unter Ausnutzung des elektrischen Heizwiderstandes des Schüttgutes (1), mit einem Einlauf (6), einem Auslauf (7-9) und mit dazwischen angeordneten, den Ofenraum (10) seitlich begrenzenden Paaren von einander gegenüberliegenden Seitenwänden (2-5) und mit mindestens zwei sich auf unterschiedlichem Niveau des Ofenraumes (10) übereinander befindlichen Anordnungen aus jeweils mindestens einem Paar von einander auf gleicher Höhe sich gegenüberliegenden, an jeweils einem Paar von Seitenwänden (2-5) des Ofenraumes (10) angebrachten Elektroden (12, 13), dadurch gekennzeichnet, daß die übereinander angeordneten Paare von Elektroden (12, 13) so geschaltet sind, daß das eine Elektrodenpaar (12, 13) von dem anderen Elektrodenpaar (12, 13) jeweils galvanisch getrennt ist.

2. Vorrichtung nach Anspruch 1, dadurch gekennzeichnet, daß der Ofenraum (10) in horizontalem Querschnitt länglich ausgebildet und von mindestens einem Paar von horizontal längeren Seitenwänden (4, 5) sowie mindestens einem Paar von horizontal kürzeren Stirnwänden (2, 3) begrenzt ist und daß die Elektroden (12, 13) an den am weitesten voneinander entfernten, vorzugsweise ebenen Stirnwänden (2, 3) angebracht sind.

3. Vorrichtung nach Anspruch 1 oder 2, dadurch gekennzeichnet, daß der Auslauf zwei Entleerungsöffnungen (7, 8) mit Auslaufkegeln (9) aufweist, die einander etwa unter der Mitte (15) des Ofenraumes (10) berühren.

4. Vorrichtung nach einem der Ansprüche 1 bis 3, dadurch gekennzeichnet, daß die Elektroden (12, 13) jalousieförmig über- und/oder nebeneinander angeordnete Platten sind.

5. Vorrichtung nach einem der Ansprüche 1 bis 4, dadurch gekennzeichnet, daß mindestens eine Elektrode (12, 13) mit einer in den Ofenraum (10) ragenden Stromleitschiene (14) versehen ist.

6. Vorrichtung nach einem der Ansprüche 1 bis 5, dadurch gekennzeichnet, daß die Länge und/ oder die Stellung der von den Elektrodenplatten (12, 13) herausstehenden Stromleitschienen (14) verstellbar ist (Fig. 2, 2a).

7. Vorrichtung nach einem der Ansprüche 1 bis 6, dadurch gekennzeichnet, daß die in das Schüttgut (1) im Ofenraum (10) eingeleitete elektrische Energie für jedes Paar von Elektroden (12, 13) und/oder für alle Strombahnen insgesamt voreinstellbar ist.

8. Vorrichtung nach einem der Ansprüche 1 bis 7, dadurch gekennzeichnet, daß in dem Ofenraum (10) ein Rührwerk und/oder am Einlauf (6) der Vorrichtung ein Streuteller (31) angeordnet ist.

9. Vorrichtung nach einem der Ansprüche 1 bis 8, dadurch gekennzeichnet, daß die den Ofenraum (10) bildenden Wände (2-5) eben und auf Wiegeeinrichtungen (37) aufgesetzt und gelagert sind (Figur 7).

## Claims

1. Apparatus for the direct heating of electrically conductive bulk materials in a furnace chamber (10) utilising the electrical heating resistance of the bulk material (1), comprising an inlet (6), an outlet (7-9) and, arranged therebetween and laterally defining the furnace chamber (10), pairs of mutually oppositely disposed side walls (2-5), and at least two arrangements, which are disposed in superposed relationship at different levels of the furnace chamber (10), each comprising at least one pair of electrodes (12, 13) which are disposed in opposite relationship at the same level and which are mounted to a respective pair of said walls (2-5) of the furnace chamber (10), characterised in that the pairs of electrodes (12, 13), which are arranged in superposed relationship, are so connected that the one pair of electrodes (12, 13) is respectively galvanically separated from the other pair of electrodes (12, 13).

2. Apparatus according to claim 1, characterised in that the furnace chamber (10) is of an elongate configuration in horizontal cross-section and is delimited by at least one pair of horizontally longer side walls (4, 5) and at least one pair of horizontally shorter end walls (2, 3) and that the electrodes (12, 13) are mounted to the preferably flat end walls (2, 3) which are furthest away from each other.

3. Apparatus according to claim 1 or claim 2, characterised in that the outlet has two emptying openings (7, 8) with outlet cones (10) which meet each other approximately below the middle (15) of the furnace chamber (10).

4. Apparatus according to one of claims 1 to 3, characterised in that the electrodes (12, 13) are plates which are arranged in superposed and/or juxtaposed relationship in a shutter-like configuration.

5. Apparatus according to one of claims 1 to 4, characterised in that at least one electrode (12, 13) is provided with a current conductor bar (14) which projects into the furnace chamber (10).

6. Apparatus according to one of claims 1 to 5, characterised in that the length and/or the position of the current conductor bars (14) which project from the electrode plates (12, 13) is adjustable (Figures 2 and 2a).

7. Apparatus according to one of claims 1 to 6, characterised in that the electrical energy which is introduced into the bulk material (1) in the furnace chamber (10) is adjustable for each pair of electrodes (12, 13) and/or for all current paths in general.

8. Apparatus according to one of claims 1 to 7, characterised in that an agitator mechanism is arranged in the furnace chamber (10) and/or a distributor plate (31) is disposed at the inlet (6) of the apparatus.

9. Apparatus according to one of claims 1 to 8, characterised in that the walls (2-5) forming the furnace chamber (10) are flat and are supported and mounted on weighing means (37) (Figure 7).

## Revendications

1. Dispositif pour chauffer directement des matières en vrac conductives électriques dans une chambre (10) d'un four, moyennant l'utilisation de la résistance électrique de chauffage de la matière en vrac (1), et comportant une admission (6), une sortie (7-9) et des couples de parois latérales (2-5) disposées en vis-à-vis les unes des autres, qui sont intercalés entre l'entrée et la sortie et limitent latéralement la chambre (10) du four, et au moins deux dispositifs, situés l'un au-dessus de l'autre à des niveaux différents dans la chambre (10) du four et constitués chacun par au moins un couple d'électrodes (12, 13) situées en vis-à-vis l'une de l'autre à la même hauteur et disposées respectivement sur un couple de parois latérales (2-5) de la chambre (10) du four, caractérisé en ce que les couples superposés d'électrodes (12, 13) sont branchés de sorte qu'un couple d'électrodes (12,13) est séparé galvaniquement de l'autre couple d'électrodes (12, 13).

2. Dispositif selon la revendication 1, caractérisé en ce que la chambre (10) du four est allongée en coupe transversale horizontale et est limité par au moins un couple de parois latérales (4, 5) plus longues horizontalement ainsi que par ou moins un couple de parois frontales (2, 3) plus courtes horizontalement, et en ce que les électrodes (12, 13) sont disposées sur les parois frontales (2,3) de préférence planes, les plus éloignées l'une de l'autre.

3. Dispositif selon la revendication 1 ou 2, caractérisé en ce que la sortie comporte deux ouvertures de vidage (7, 8) comportant des cônes de sortie (9), qui sont en contact l'un avec l'autre approximativement au-dessous de la partie centrale (15) de la chambre (10) du four.

4. Dispositif selon l'une des revendications 1 à 3, caractérisé en ce que les électrodes (12, 13) sont des plaques disposées les unes au-dessus des autres et/ou côte-à-côte en forme jalousies.

5. Dispositif selon l'une des revendications 1 à 4, caractérisé en ce qu'au moins une électrode (12, 13) est pourvue d'un rail d'alimentation en courant (14) pénétrant dans la chambre (10) du four.

6. Dispositif selon l'une des revendications 1 à 5, caractérisé en ce que la longueur et/ou la position des rails d'alimentation en courant (14), qui ressortent hors des plaques formant électrodes (12, 13), sont réglables (figures 2, 2a).

7. Dispositif selon l'une des revendications 1 à 6, caractérisé en ce que l'énergie électrique introduite dans la substance en vrac (1) située dans la chambre (10) du four, est réglable globalement pour chaque couple d'électrodes (12, 13) et/ou pour toutes les voies de courant.

8. Dispositif selon l'une des revendications 1 à 7, caractérisé en ce qu'un mécanisme d'agitation est disposé dans la chambre (10) du four et/ou qu'un régulateur de dispersion (31) est disposé au niveau de l'entrée (6) du dispositif.

9. Dispositif selon l'une des revendications 1 à 8, caractérisé en ce que les parois (2-5), qui forment la chambre (10) du four, sont planes et sont montées et tourillonnées sur des dispositifs de pesée (37) (figure 7).
